# FASCICULE DE BREVET EUROPEEN

(11) **EP 0 004 998 B1**
(45) Date de publication et mention de la délivrance du brevet: **16.05.1984**
(21) Numéro de dépôt: 79200197.6
(22) Date de dépôt: 20.04.1979
(51) Int. Cl.: E04B 1/21

(54) **Ossature de construction**
Baustruktur
Construction frame

(30) Priorité: 20.04.1978 NL 7804196
(43) Date de publication de la demande: 31.10.1979
(73) Titulaire: COPREAL s.a., Fribourg (CH)
(72) Inventeur: Bonink, Johannes Antonius, NL-1394 BN Nederhorst den Berg (NL)
(74) Mandataire: Jacobson, Gerard

## Description

L'invention concerne une ossature de construction, composée de parties préfabriquées comprenant plusieurs éléments en forme de plaques en béton armé (éléments de plancher ou de toit) disposés les uns au-dessus des autres, qui sont reliés par des colonnes de support, qui présentent à leurs, extrémités une plaque de revêtement en acier, des barres ancrées dans les colonnes et faisant axialement saillie vers l'extérieur a chaque extrémité des colonnes de support, les barres saillantes étant reçues dans des profilés tubulaires, qui sont insérés aux coins des éléments, le rapport de la plus petite distance intérieure des profilés tubulaires au diamètre des barres étant compris entre 3:2 et 5:2, tandis que les barres saillantes sont placées de façon qu'à l'état monté, un coin d'un élément recouvre environ un quadrant de la tête d'une colonne, tandis que les profilés tubulaires s'étendent au moins jusqu'aux faces supérieure et inférieure des éléments.

Une telle ossature de construction a été décrite dans le NL-A-78.04196, dont la priorité du 20 avril 1978 est invoquée pour la présent demande de vet européen; et a aussi été décrite dans la demande de brevet néerlandais No. 77.09570 dont la priorité a été invoquée pour le NL-A-78.04196 susmentionnée mais dont l'objet est plus vaste, la demande de brevet néerlandaise 77.09570 ayant été retirée avant publication.

Dans l'ossature de construction selon le NL-A-78.04196 les efforts verticaux sont transmises par moyen des barres saillantes qui' s'appuient contre des plaques d'arrêt intermédiaires, qui sectionnent les profiles tubulaires presque perpendiculairement et qui sont ancrées dans les éléments.

Cette ossature de construction présente l'inconvénient que les barres saillantes, qui ne peuvent pas être enveloppées avec du béton sous les plaques d'arrêt, ne sont pas capables de supporter les efforts verticaux que se produisent sauf si elles ont une grande épaisseur. Vu que les profilés tubulaires doivent saisir lesdites barres en laissant un jeu considérable afin d'éliminer les tolérances présentes, la construction devient nécessairement très lourde. En outre la longueur rélative- ment grande des barres qui sortent des colonnes entraîne le risque que ces barres peuvent être cintrées pendant le transport, ce qui rendra l'installation des colonnes et des éléments difficile.

La présente invention a pour objet une ossature de construction dans laquelle toutes lesdites difficultés sont éliminées.

A cet effet et conformément à l'invention, l'ossature de construction selon la présente invention est caractérisée en ce que les profilés tubulaires prévus aux coins des éléments sont disposés entre les plaques de revêtement qui présentent destions pour le passage dans barres saillantes, que lesdits profils tubulaires. transmettent les efforts verticaux, les profilés tubulaires étant constitués d'une première cornière qui forme le coin et ne dépasse pas les prolongements des bords de l'élément et d'une seconde cornière qui est soudée à la première à l'intérieur de celle-ci, de façon à former une ouverture tubulaire, tandis que les bords des éléments des barres précontraintes renforçant sont fixées à l'aide d'éléments de fixation à écrous aux ailes de la première cornière et que les espaces creux ménagés entre et dans les profilés tubulaires sont remplis au moins partiellement d'une masse durcissable.

Suivant l'invention les barres ne servent plus pour la transmission des efforts verticaux, mais servent a positionner les éléments et les colonnes les uns par rapport aux autres. Par conséquence lesdites barres saillantes peuvent être faites plus légères et beaucoup plus courtes.

Les profilés tubulaires qui transmettent les efforts verticaux dans la construction selon l'invention sont ancrées dans les éléments. Gràve à la disposition des cornières, des points de fixation pour les barres précontraintes sont obtenus facilement.

Il est à hoter, que la caractéristique selon laquelle les efforts verticaux sont transmis par des profilés tubulaires et des plaques en acier prévues aux extrémités des colonnes de support est déjà connue du US-A-3 261 135, du US-A-3 783 565 et du DE-A-24 42 941 pour l'appui de poutres horizontales sur des colonnes.

L'invention est illustrée en référence aux dessins ci-annexés, dans lesquels:
- la figure 1 est une coupe de deux colonnes et de deux éléments adjacents selon l'invention;
- la figure 2 est une coupe suivant la ligne B-B de la figure 1;
- la figure 3 est une vue en plan des détails de la réalisation d'un profilé tubulaire de coin;
― la figure 4 est une vue des mêmes détails en élévation latérale.

Selon la forme d'exécution de l'invention montrée aux figures, la colonne en béton 33 est pourvue à une extrémité d'une plaque de tête 31. La plaque de tête 31 est traversée par les barres 32a et 32b qui sont partiellement insérées dans la colonne 33. On retrouve la même disposition pour la colonne suivante 34 munie d'une plaque 35 et de barres 36a et 36b. La figure 2 montre les quatre barres 32. Au voisinage des coins des éléments 21 sont insérés des profilés de fixation tubulaires, qui sont constitués d'une cornière lourde 20 qui forme un des coins de l'élément 21 et s'étend à l'intérieur des prolongements imaginaires des bords 22 et 23 et d'une deuxième cornière 24 un peu plus légère soudée à la première comière 20 à l'intérieur de celle-ci. Les deux cornières 20 et 24 sont soudées sur une plaque de placée du côté de la face inférieure de l'élément et base carrée 25, dont la grandeur correspond approximativement à celle differentes ailes des cornières 20 de quatre éléments (21) contigus. Un trou 26 ménagé dans la plaque de base 25 correspond au cercle inscrit dans l'intervalle compris entre les deux cornières 20 et 24. Des barres d'armature latérale précontraintes 27a, 27b, 27c, 27d et 28a, 28b et 28c et ne doivent pas dépasser de plus sont fixées à l'aide d'écrous 29, à l'état précontraint, aux ailes de la cornière 20. Les barres d'armature untrées 30 et 30a, qui sont soudées aux ailes de la cornière 20 reprennent avec les barres 27 et 28 les forces extérieures horizontales. Ces deux barres peuvent former ensemble une boucle.

Les cornières 20, 24 et les plaques de base' carrées 25 ont au moins une hauteur égale à l'épaisseur des éléments 21 reliant les cornières 20 de deux bords opposés de chaque élément de quelques millimètres la surface des éléments 21 en leurs coins. Lorsque les éléments 21 sont placés sur la tête de la colonne 33, les plaques de base carrées 25 prennent donc appui sur la plaque 31. De même, une colonne suivante 34 qui porte un élément suivant (non représenté) prend appui par la plaque 35 sur l'autre extrémité des cornières 20, 24, qui transmettent les efforts verticaux. Les tubes 37a et 37b sont utilisés pour bien centrer la colonne 34 par rapport à la colonne 33. Les tubes 37 sont enfilés sur les extrémités des barres 32a, 32b et 36a, 36b. L'intervalle entre les tubes 37 et les cornières, de même que tous les intervalles entre les éléments 21, sont remplis d'un mortier de sable et de ciment 50 ou d'un autre matériau durcissable. Les têtes des tubes 37 sont recouvertes pendant ce traitement et les tubes sont en même temps fixés l'un par rapport à l'autre. Le mortier présente une signification constructive dans la mesure où les parties montées de manière fixe l'une par rapport à l'autre ne peuvent plus glisser l'une par rapport à l'autre.

Les profilés tubulaires 20, 24 peuvent présenter sur leur côté libre (c'est-à-dire non recouvert de béton), un orifice de levage. Des orifices de levage supplémentaires ne doivent donc pas être prévus.

## Revendications

1. Ossature de construction composée de parties préfabriquées comprenant plusieurs éléments (21) en forme de plaques en beton armé, telles que des éléments de plancher ou de toit, disposés les uns au-dessus des autres, qui sont reliés par des colonnes de support (33, 34), qui présentent à leurs extrémités un plaque de revêtement en acier (31, 35), des barres (32a, b et 36a, b) ancrées dans les colonnes et faisant axialement saillie vers l'extérieur à chaque extrémité des colonnes de support (33, 34), et étant reçues dans des profilés tubulaires (20, 24), qui sont insérés aux coins des éléments (21), le rapport de la plus petite distance intérieure des profilés tubulaires (20, 24) au diamètre des barres (32a, b et 36a, b) étant compris entre 3:2 et 5:2, tandis que les barres (32a, b et 36a, b) saillantes sont placées de façon qu'à l'état monté, un coin d'un élément (21) recouvre environ un quadrant de la tête d'une colonne (33, 34), tandis que les profilés tubulaires (20, 24) s'étendent au moins jusqu'aux faces supérieure et inférieure des éléments (21), caractérisée en ce que les profilés tubulaires (20, 24) prévus aux coins des éléments (21) sont disposés entre les plaques de revêtement (31, 35) qui présentent des trans pour le passage des barres saillantes (32a, b et 36a, b), que lesdits profilés tubulaires (20, 24) ett transment les efforts verticaux, lesdits profilés tubulaires (20, 24) étant constitués d'une première cornière (20) qui forme le coin et ne dépasse par les prolongements des bords (22, 23) de l'élément (21) et d'une seconde cornière (24) qui est soudée à la première cornière, à l'intérieur de celle-ci, de façon à former une ouverture tubulaire, tandis que des barres précontraintes (27, 28) renforçant les bords (22, 23) des éléments 21 sont fixés à l'aide d'éléments de fixation à écrous (29) aux ailes de la première cornière (20) et que les espaces creux ménagés entre et dans les profilés tubulaires (20, 24) sont remplis au moins partiellément d'une masse (50) durcissable.

2. Ossature de construction suivant la revendication 1, caractérisée en ce que les deux cornières (20, 24) sont pourvues, du côté de la face inférieure de l'élément (21), d'une plaque de base rectangulaire soudée (25) qui présente des dimensions au moins égales aux ailes de la première cornière (20), ainsi qu'une ouverture (26) qui correspond au cercle inscrit dans la section ouverte formée par la première cornière (20) et la seconde (24), tandis que la hauteur totale des cornières (20 et 24) et de la plaque de base (25) est au moins égale à l'épaisseur des éléments (21) aux coins correspondants.

3. Ossature de construction selon la revendication 1 ou 2, caractérisée en ce que les premières cornières (20) de deux bords opposés de chaque élément (21) sont reliées l'une à l'autre par les barres précontraintes (27 et 28) assujetties à ces cornières (20).

4. Ossature de construction suivant l'une ou l'autre des revendications 1 à 3, caractérisée en ce que les premières cornières (20) coopèrent avec des barres d'armature cintrées (30 et 30a) qui y sont reliées.

5. Ossature de construction suivant la revendication 4, caractérisée en ce que les barres d'armature (30 et 30a) forment une boucle.

6. Ossature de construction suivant l'une ou l'autre des revendications 1 à 5, caracterisée en ce que un tube (37) est monté dans le profilé tubulaire (20 et 24) avec un certain jeu par rapport à ce profilé, ce tube (37) entourant les barres (32 et 36).

7. Ossature de construction suivant l'une des revendications précédentes, caractérisée en ce que les espaces creux ménagés entre et dans les profilés tubulaires (20 et 24) et les espaces ménagés entre les éléments (21) contigus sont remplis, après leur montage, d'une masse capable de durcir (50).

8. Ossature de construction suivant l'une des revendications précédentes, caractérisée en ce que les profilés tubulaires (20 et 24) présentent, sur leur côté libre, un orifice de levage.

## Patentansprüche

1. Aus vorgefertigten Teilen zusammengesetztes Bauskelett, das mehrere plattenförmige Elemente (21) aus armiertem Beton, wie übereinanderliegende Boden- oder Dachelemente enthält, die durch Stützsäulen (33, 34) miteinander verbunden sind, welche an ihren Enden eine Auflageplatte (31, 35) aus Stahl aufweisen, wobei in den Säulen Stäbe (32a, b und 36a, b) verankert sind, welche achsial an jedem Ende der Stützsäulen (33, 34) hinausragen und in rohrförmige Profile (20, 24) aufgenommen sind, welche an den Ecken der Elemente (21) angeordnet sind, wobei das Verhältnis des geringsten Innendurchmessers der rohrförmigen Profile (20, 24) zum Durchmesser der Stäbe (32a, b und 36a, b) zwischen 3:2 und 5:2 begriffen ist, während die hinausragenden Stäbe (32a, b und 36a, b) derart angeordnet sind, dass im montierten Zustand eine Ecke eines Elementes (21) ungefähr einen Quadranten des Kopfes einer Säule (33, 34) abdeckt, wobei die rohrförmigen Profile (20, 24) sich wenigstens bis zu den oberen und unteren Flächen der Elemente (21) erstrecken, dadurch gekennzeichnet, dass die an den Ecken der Elemente (21) vorgesehenen rohrförmigen Profile (20, 24) zwischen den Auflageplatten (31, 35) angeordnet sind, welche Löcher zum Durchtreten der hinausragenden Stäbe (32a, b und 36a, b) aufweisen, wobei die genannten rohrförmigen Profile (20, 24) die vertikalen Kräfte übertragen, welche genannten rohr^{f}ör- migen Profile (20, 24) aus einem ersten Winkelstahl (20), welcher die Ecke bildet und die Verlängerungen der Ränder (22, 23) des Elementes (21) nicht überschreitet, und einem zweiten Winkelstahl (24) bestehen, welcher am ersten Winkelstahl, auf dessen Innenseite, angeschweisst ist, so dass eine rohrförmige Öffnung gebildet wird, während vorgespannte Stäbe (27, 28), welche die Ränder (22, 23) der Elemente (21) verstärken, mit Hilfe von Fixierungselementen mit Muttern (29) an den Flanschen des ersten Winkelstahles (20) befestigt sind, wobei die Hohlräume, welche zwischen und in den rohrförmigen Profilen (20, 24) gebildet sind, wenigstens teilweise mit einer härtbaren Masse (50) ausgefüllt sind.

2. Bauskelett nach Anspruch 1, dadurch gekennzeichnet, dass die zwei Winkelstähle (20, 24) auf der Seite der unteren Fläche des Elementes (21) mit einer angeschweissten rechteckigen Grundplatte (25) versehen sind, welche Abmessungen aufweist, welche wenigstens gleich den Flanschen des ersten Winkelstahles (20) sind, sowie eine Öffnung (26), welche dem Kreis entspricht, welcher in der durch den ersten (20) und den zweiten (24) Winkelstahl gebildeten offenen Sektion eingeschrieben ist, während die gesamte Höhe der Winkelstähle (20 und 24) und der Grundplatte (25) wenigstens gleich der Dicke der Elemente (21) an den entsprechenden Ecken ist.

3. Bauskelett nach dem Anspruch 1 oder 2, dadurch gekennzeichnet, dass die ersten Winkelstähle (20) von zwei entgegengesetzten Rändern jedes Elementes (21) durch die vorgespannten, an diesen Winkelstählen (20) befestigen Stäbe (27 und 28) miteinander verbunden sind.

4. Bauskelett nach einem der Ansprüche 1-3, dadurch gekennzeichnet, dass die ersten Winkelstähle (20) zusammenwirken mit gebogenen Armierungsstäben (30 und 30a), welche mit den ersten Winkelstählen verbunden sind.

5. Bauskelett nach dem Anspruch 4, dadurch gekennzeichnet, dass die Armierungsstäbe (30 und 30a) eine Schleife bilden.

6. Bauskelett nach einem der Ansprüche 1-5, dadurch gekennzeichnet, dass ein Rohr (37) in dem rohrförmigen Profil (20 und 24) mit einem gewissen Spiel relativ zu diesem Profil montiert ist, welches Rohr (37) die Stäbe (32 und 36) umringt.

7. Bauskelett nach einem der vorhergehenden Ansprüche, dadurch gekennzeichnet, dass die zwischen und in den rohrförmigen Profilen (20 und 24) gebildeten Hohlräume und die zwischen den angrenzenden Elemente (21) gebildeten Räume, nach ihrer Montage, mit einer härtbaren Masse (50) ausgefüllt sind.

8. Bauskelett nach einem der vorhergehenden Ansprüche, dadurch gekennzeichnet, dass die rohrförmigen Profile (20 und 24) auf ihrer freien Seite eine Hebe- öffnung aufweisen.

## Claims

1. Building skeleton composed of prefabricated parts, comprising a plurality of elements (21) in the form of slabs of reinforced concrete like floor or roof elements, said elements being disposed one above the other, said elements being joined by support columns (33, 34) which are provided with a steel cover plate (31, 35) at their ends, bars (32a, b and 36a, b) being anchored in the columns and projecting axially outwardly at each end of the support columns (33, 34) and being received into tubular sections (20, 24) which are provided at the corners of the elements (21), the ratio of the smallest interior distance of the tubular sections (20, 24) to the diameter of the bars (32a, b and 36a, b) being comprised between 3:2 and 5:2, while the projecting bars (32a, b and 36a, b) are placed in such manner that in the mounted state a corner of an element (21) covers about a quadrant of the head of a column (33, 34), while the tubular sections (20, 24) extend at least as far as the upper and lower faces of the elements (21 characterized in that the tubular sections (20, 24) provided at the corners of the elements (21) are positioned between the cover plates (31, 35) which present holes for the passage of the projecting bars (32a, b and 36a, b) while the said tubular sections (20, 24) transmit the vertical forces, the said tubular sections (20, 24) being constituted by a first angle iron (20), which forms the corner and does not pass beyond the extensions of the edges (22, 23) of the element (21) and by a second angle iron (24) which is welded to the first angle iron at the interior thereof so as to form a tubular opening, whilst pretensioned bars (27, 28) which reinforce the edges (22, 23) of the elements (21) are fixed to the flanges of the first angle iron (20) by the aid of fixation elements with nuts (29) and the hollow spaces formed between and in the tubular sections (20, 24) are filled at least partially with a hardenable mass (50).

2. Building skeleton according to claim 1, characterized in that the two angle irons (20, 24) are provided with a welded rectangular base plate (25) at the side of the lower face of the element (21), which base plate has dimensions at least equal to the flanges of the first angle iron (20) as well as an opening (26), which corresponds to the circle inscribed in the open area formed by the first angle iron (20) and the second one (24), while the total height of the angle irons (20 and 24) and of the base plate (25) is at least equal to the thickness of the elements (21) at the corresponding corners.

3. Building skeleton according to claim 1 or 2, characterized in that the first angle irons (20) of two opposed edges of each element (21) are joined together by pretensioned bars (27 and 28) fixed to these angle irons (20).

4. Building skeleton according to any one of the claims 1-3, characterized in that the first angle irons (20) cooperate with curved reinforcing bars (30 and 30a) to which they are joined.

5. Building skeleton according to claim 4, characterized in that the reinforcing bars (30 and 30a) form a loop.

6. Building skeleton according to any one of the claims 1-5, characterized in that a pipe (37) is mounted in the tubular section (20 and 24) with a certain play relative to said section, said pipe (37) surrounding the bars (32 and 36).

7. Building skeleton according to one of the preceding claims, characterized in that the hollow spaces formed between and in the tubular sections (20 and 24) and the spaces formed between the contiguous elements (21), are filled after their assembly with a mass capable of hardening (50).

8. Building skeleton according to one of the preceding claims, characterized in that the tubular sections (20 and 24) have a lifting orifice at their free side.
